# EUROPÄISCHE PATENTSCHRIFT

(11) **EP 0 299 968 B1**
(45) Veröffentlichungstag und Bekanntmachung des Hinweises auf die Patenterteilung: **05.06.1991**
(21) Anmeldenummer: 87902471.9
(22) Anmeldetag: 25.03.1987
(51) Int. Cl.: H01P 1/12, H01H 5/02

(54) **VORRICHTUNG ZUM EINSTELLEN DES ROTORS EINES DREHSCHALTERS**
DEVICE FOR SETTING THE ROTOR OF A ROTARY SWITCH
DISPOSITIF POUR REGLER LE ROTOR D'UN COMMUTATEUR ROTATIF

(30) Priorität: 26.03.1986 DE 3610228
(43) Veröffentlichungstag der Anmeldung: 25.01.1989
(73) Patentinhaber: TELDIX GmbH, D-69046 Heidelberg (DE)
(72) Erfinder: RUFF, Gerd, D-6900 Heidelberg 1 (DE)
(74) Vertreter: Wiechmann, Manfred, Dipl.-Ing.
(86) Internationale Anmeldenummer: EP8700165
(87) Internationale Veröffentlichungsnummer: WO8706063

(56) Entgegenhaltungen:
- EP-A- 0 147 610
- WO-A-87/00349
- FR-A- 2 526 993
- US-A- 3 344 378

## Beschreibung

Die Erfindung betrifft eine Vorrichtung mit den Merkmalen des Patentanspruchs 1.

Solche Vorrichtungen werden z.B. zum Einstellen eines Hohlleitersschalters oder eines Koaxialschalters benötigt.

Eine derartige Vorrichtung ist bekannt (EP-A3 0147610). Bei der bekannten Vorrichtung wird der Rotor eines Hohlleiterschalters mit einem Schrittmotor bis in die Nähe der gewünschten Rotorstellung gedreht und dann durch magnetische Kräfte endgültig in die gewünschte Rotorstellung bewegt.

Durch Schrittmotore angetriebene Hohlleiterschalter haben ein relativ hohes Gewicht und große äußere Abmessungen und benötigen neben einer zusätzlichen Steuerschaltung, bei drei möglichen Stellungen, zwei Leitungspaare zur Ansteuerung.

Bei der Erfindung geht es darum, die Einstellung in die drei Stellungen _ in einer Drehrichtung gesehen _ über ein einziges Leitungspaar, bei geringem Gewicht und kleinen äußeren Abmessungen, zu bewirken und den Rotor des Schalters ohne mechanische Rastmittel exakt in die drei Sollstellungen zu bringen und dort zu halten, was insbesondere bei der Mittelstellung problematisch ist, aber durch die erfindungsgemäße Lösung erreicht wird.

Die erfindungsgemäße Vorrichtung besitzt für eine Drehrichtung zwei Antriebssysteme, welche beide über ein Leitungspaar angesteuert werden. Ein Antriebssystem dreht den Rotor aus der einen Endstellung heraus in eine Hilfsstellung, welche sich in der Nähe der einen Endstellung befindet. Aus der Hilfsstellung wird der Rotor mittels magnetischer Rastmittel in die Mittelstellung bewegt und dort zentriert.

Zum Weiterschalten in die andere Endstellung muß das andere Antriebssystem auf dem gleichen Leitungspaar angesteuert werden. Nach dem Abschalten des Antriebssystems wird der Rotor durch magnetische Rastmittel in der anderen Endstellung gehalten.

Wenn, entsprechend dem Anspruch 2, Anschläge in den Endstellungen vorgesehen sind, kann der Rotor in der Endstellung durch die magnetischen Rastmittel an den Anschlag gepreßt werden oder zentriert werden wenn, entsprechend dem Anspruch 3, magnetische Zentrierungen vorgesehen und, entsprechend Anspruch 4, Anschläge nachgeschaltet sind.

Soll der Rotor aus dieser Endstellung heraus in die entgegengesetzte Endstellung bewegt werden, so müssen die anderen Antriebssysteme über das andere Leitungspaar angesteuert werden, die Wirkungsweise ist die gleiche.

Anhand der Figurenbeschreibung wird die Erfindung näher erläutert.

Es zeigen
Fig. 1 ein Ausführungsbeispiel eines Hohlleiterschalters in prinzipieller Darstellung,
Fig. 2 die Ansteuerung des Hohlleiterschalters mit den beiden Leitungspaaren I und II,
Fig. 3 die Antriebssysteme für beide Drehrichtungen,
Fig. 4 den Momentverlauf der Vorrichtung über die Abwicklung des Verdrehwinkels α mit in den Positionen 1 und 2 vorgesehenen Anschlägen,
Fig. 5 den Momentenverlauf der Vorrichtung über die Abwicklung des Verdrehwinkels α mit den den Positionen 1 und 2 nachgeschalteten Anschlägen,
Fig. 6 die Vorrichtung in prinzipieller Darstellung in einer Teilabwicklung.

Die Figur 1 der Zeichnung zeigt in prinzipieller Darstellung ein Ausführungsbeispiel eines Hohlleiterschalters in seinen drei Stellungen Pos. 1, Pos. 2 und Pos. 3. In Stellung Pos. 1 sind die Eingänge A mit B und C mit D miteinander verbunden, in Stellung Pos. 2 die Eingänge B mit C und A mit D und in Stellung Pos. 3, die Eingänge A mit C und B mit D.

Gemäß Figur 2 soll die Ansteuerung des Hohlleiterschalters 7 zum Verdrehen in die eine Richtung über das Leitungspaar I und in die andere Richtung über das Leitungspaar II erfolgen, wobei für die beiden Drehrichtungen getrennte Wicklungen vorgesehen sind. Die Antriebssysteme für die beiden Richtungen weisen, wie Fig. 3 zeigt, je zwei Antriebswicklungen I₁ und I₂ bzw. II₁ und II₂ auf.

Gemäß Figur 4, in der die Rastmomente und die Antriebsmomente (M) über der Abwicklung des Verdrehwinkels α für den Fall der Festlegung der Endstellungen (Pos. 1 und 2) durch Anschläge 2 und 3 dargestellt sind, besteht der Rastmomentenverlauf 4 von links nach rechts gesehen zuerst aus einem den Rotor gegen den Anschlag 2 (Pos. 1) treibenden Moment (4a), danach aus einem Verlauf 4b, der den Rotor 1 nach rechts in die Position 3 treibt, danach aus einem Verlauf 4c, der den Rotor 1 nach links in die Position 3 treibt und danach aus einem den Rotor 1 nach rechts zum Anschlag 3 (Pos. 2) treibenden Moment (4d). Die Richtungen der auf den bzw. die Rotormagneten jeweils wirkenden Momente sind durch ausgezogene Pfeile eingezeichnet. Der Momentenverlauf im Bereich der Position 3 ist sehr steil, um den Rotor 1 sicher in die Stellung (= Pos. 3) zu stellen bzw. zu halten.

Durch ein auf den Rotor 1 in der Stellung Pos. 1 wirkendes Antriebsmoment, das durch einen Impuls auf dem Leitungspaar I ausgelöst wird, und das den gestrichelt dargestellten Verlauf 5 aufweist, wird der Rotor 1 in die Stellung Pos. 1′ gebracht. Wegen des Verlaufs des Antriebsmoments wird er (etwa) in dieser Pos. 1′ festgehalten, solange das Antriebsmoment vorhanden ist. Verschwindet das Antriebsmoment, so übernimmt das fest eingeprägte Rastmoment die Weiterdrehung des Rotors 1 in die Position 3. Erst ein erneuter Impuls auf dem Leitungspaar I und das dadurch erzeugte, nun auf den Rotor 1 wirkende Moment (5b), bringt den Rotor in die Endstellung (Pos. 2), also zum Anschlag 3, wo er wegen des Moments 4d auch nach Abschalten des Antriebsimpulses gehalten wird.

Zur Verstellung in die Gegenrichtung wird ein dem Antriebsmoment 5 entsprechendes entgegengesetzt wirksames Antriebsmoment 6 benötigt, das strichpunktiert eingezeichnet ist.

Die Lösung nach Figur 4 hat den Vorteil, daß durch das Anliegen des Rotors 1 an den Anschlägen 2 oder 3 eine Wärmeabfuhr ermöglicht wird. Ist dies nicht notwendig, so kann man auch die Endstellungen (Pos. 1 und 2) durch magnetische Zentrierungen festlegen, wird dann jedoch verzugsweise trotzdem Anschläge zur Sicherheit nachschalten. Ein entsprechender Momentenverlauf ist in Figur 5 dargestellt. Im mittleren Bereich (4′b) des eingeprägten Rastmomentenverlaufs 4′ entspricht der Verlauf dem der Figur 4. Jedoch sind nunmehr die Endstellungen (Pos. 1 und 2) durch die Nulldurchgänge (bei Pos. 1 und 2) des Rastmomentenverlaufs 4′ in den Bereichen 4′a und 4′c bestimmt.

Das gestrichelt gezeichnete Antriebsmoment 5′ für die Verdrehung in Richtung eines zunehmenden Winkels α, das weitgehend dem Momentenverlauf (5) der Figur 4 entspricht, stellt bei einem Impuls _ Rotor 1 in der Ausgangsstellung (Pos. 1) vorausgesetzt _ mittels des ersten Antriebssystems den Rotor 1 wieder in die Zwischenstellung (Pos. 1′ von z.B. 15°), von wo er mittels des Rastmoments (4′) in die Pos. 3 gebracht wird. Von dort bringt ihn ein weiterer Impuls mittels des zweiten Antriebssystems in die Endstellung (Pos. 2), wobei der Anschlag 3 verhindert, daß der Rotor 1 durch das Antriebsmoment zu weit über die Stellung Pos. 2 hinaus verdreht wird. Das Antriebsmoment fällt hier zum Anschlag 3 hin günstigerweise ab. Es ist verständlich, daß das Antriebsmoment jeweils so grob sein muß, daß es das jeweilige Rastmoment überwinden kann.

Das oben gebrauchte Wort "Rastmomentenverlauf" soll einen durch Ausbildung und Anordnung von Permanentmagneten, 9, 10, 11, (siehe Figur 6a) am Stator 8 (siehe Fig. 6a) eingeprägten auf einen oder mehreren Rotormagneten 12 (siehe Fig. 6a) wirkenden Momentenverlauf entsprechend den Figuren 4 und 5 bezeichnen. Die magnetische Zentrierung entsprechend der Pos. 3 in Fig. 4 und entsprechend den Positionen 1, 2 und 3 der Fig. 5 wird durch ein speziell ausgebildetes Permanentmagnet-Element 9, 12 (siehe Fig. 6a) erreicht. Der Antriebsmomentenverlauf nach Fig. 4 wird durch ein Antriebssystem, entsprechend Fig. 6b erreicht, wobei pro Drehrichtung verschiedene Wicklungen I₁, I₂/II₁, II₂ vorgesehen sind, denen rotorseitig verschiedene Permanentmagnetanordnungen 13, 14 (siehe Fig. 6b) zugeordnet sind.

In Fig. 6 wird eine Vorrichtung in prinzipieller Darstellung in einer Teilabwicklung gezeigt, wobei Fig. 6a die Rastanordnung und Fig. 6b den Antrieb darstellt.

Die Rastanordnung (Detend-Element) 9, 10, 11, 12 ist auf dem Rotor 1 und auf dem Stator 8 angeordnet. Auf dem Stator 8 befinden sich zwei Permanentmagnetpaare 10, 11 die den Endstellungen Pos. 1 und Pos. 2 zugeordnet sind sowie in Pos. 3 symmetrisch in der Mitte zwischen Permanentmagneten geringerer Feldstärke 11 ein Teil 9 des Rastelements 9, 12, die auf der einander zugewandten Seite entgegengesetzt gepolte sich verjüngende Magnetpole aufweisen. Die Permanentmagnete 10, 11 der Permanentmagnetpaare sind um ca. 13° gegeneinander versetzt. Die Drehbewegung des Rotors 1 wird durch Anschläge 2, 3 aus stark dämpfendem Material auf einen Winkel von 90° begrenzt.

Auf dem Rotor 1 befindet sich das andere Teil 12 des Rastelements 9, 12, welches ebenfalls der Pos. 3 zugeordnet ist sowie die Rotoranschläge 2′, 3′.

Fig. 6b stellt den, gegenüber der Rastanordnung gem. Fig. 6a axial versetzten, Antrieb der Vorrichtung dar. Auf dem Rotor 1 sind zwei Permanentmagnetpaare 13, 14 unterschiedlicher Größe um 180° versetzt angeordnet sowie ein magnetischer Rückschluß 15.

Der Stator 8 enthält vier Wicklungen I₁, I₂, II₁, II₂, hier symbolisch als einfacher Leiter mit eingezeichneter Stromrichtung dargestellt, wovon die Wicklungen I₁, I₂ für die Drehung in einer Drehrichtung und die Wicklungen II₁, II₂ für die Drehung in der anderen Drehrichtung verwendet werden.

## Patentansprüche

1. Vorrichtung zum Einstellen des Rotors (1) eines Drehschalters in drei mögliche Stellungen, nämlich zwei Endstellungen (Position 1 und 2) und eine mittlere Stellung (Position 3), bei der 1.) statorseitig angeordnete Wicklungen (I, II) aufweisende Antriebssysteme zwecks dieser Einstellung angesteuert werden, wobei jedes Antriebssystem zwei in Reihe geschaltete Wicklungen (I1, I2 bzw. II1, II2) aufweist, von denen jeweils eine erste Wicklung (I1, II1) beim Ansteuern des jeweiligen Antriebssystems den Rotor aus einer augenblicklichen Endstellung (Position 1, bzw. Position 2) heraus in eine der mittleren Stellung (Position 3) zugeordnete Hilfsstellung (Pos. 1′) verdreht, 2.) in der Hilfsstellung (Pos. 1′) ein magnetischer Rastmomentenverlauf (4, 4′) wirksam ist, der nach Abschalten des jeweiligen Antriebssystems (I, II) den Rotor (1) in der mittleren Stellung (Pos. 3) zentriert, und 3.) eine jeweils zweite Wicklung (I₂, II₂) bei Ansteuerung des jeweiligen Antriebssystems den Rotor (1) in die andere Endstellung (Pos. 2 bzw. Pos. 1) bringt, dadurch gekennzeichnet, daß jedes Antriebssystem (I, II) über nur ein Leitungspaar (I, II) ansteuerbar ist, daß die Hilfsstellung (Pos. 1′) näher bei der ersten Endstellung (Pos. 1) als bei der mittleren Stellung (Pos. 3) liegt, daß der Rastmomentenverlauf (4, 4′) durch Verwendung eines zusätzlichen statorseitigen Permanentmagneten (11) derart ausgebildet ist, daß in dieser Hilfsstellung (Pos. 1′) nach Abschalten des jeweiligen Antriebssystems (I, II) ein in Richtung der mittleren Stellung (Pos. 3) treibendes Moment den Rotor (1) in die mittlere Stellung (Pos. 3) dreht und dieser dort zentriert wird und daß die zweite Wicklung (I₂, II₂) derart ausgelegt ist, daß sie bei erneutem Ansteuern des jeweiligen Antriebssystems (I, II) wirksam wird und den Rotor (1) wenigstens in die Nähe seiner zweiten Endstellung (Pos. 2) verdreht.

2. Vorrichtung nach Anspruch 1, dadurch gekennzeichnet, daß die Endstellung (Pos. 1 und 2) durch Anschläge (2 und 3) bestimmt sind, in der der Rotor (1) durch Anzugsmomente gehalten wird (Fig. 4 und 6a).

3. Vorrichtung nach Anspruch 1, dadurch gekennzeichnet, daß die Endstellungen jeweils durch magnetische Zentrierungen bestimmt sind (Fig. 5).

4. Vorrichtung nach Anspruch 3, dadurch gekennzeichnet, daß den durch magnetische Zentrierung gegebenen Endstellungen (Pos. 1 und 2) Anschläge (2, 3) nachgeschaltet sind (Fig. 5).

5. Vorrichtung nach einem der Ansprüche 1 bis 4, dadurch gekennzeichnet, daß die möglichen Stellungen bei 0°, 45° und 90° vorgesehen sind.

6. Vorrichtung nach einem der Ansprüche 1 bis 5, dadurch gekennzeichnet, daß der Drehschalter ein Hohlleiterschalter oder Koaxialschalter ist.

## Claims

1. A device for setting the rotor (1) of a rotary switch in three possible positions, namely two end positions (position 1 and 2) and one mid-position (Position 3), in which:
1.) drive systems having windings (I, II) arranged on the stator side are excited for the purpose of this setting in which each drive system has two windings (I1, I2 and II1, II2) connected in series, a first winding (I1, II1) of which in each case upon excitation of the respective drive system, turns the rotor out of an instantaneous end position (Position 1 or Position 2) into an auxiliary position (Pos. 1′) which is associated with the mid-position (Position 3).
2.) in the auxiliary position (Pos. 1′) a magnetic latching torque (4, 4′) is effective and centres the rotor (1) in the mid-position (Pos. 3) after the respective drive system (I, II) has been switched off and
3.) a respective second winding (I₂, II₂) brings the rotor (1) into the other end position (Pos. 2 or Pos.1) upon excitation of the respective drive system
**characterised in that** each drive system (I, II) may be excited via only one conductor pair (I, II), that the auxiliary position (Pos. 1′) is closer to the first end position (Pos. 1) than to the mid-position (Pos. 3), that the latching torque (4, 4′) is formed by using an additional stator _ side permanent magnet (11), such that in this auxiliary position (Pos. 1′) after switching off the respective drive system (I, II) a moment which drives in the direction of the midposition (Pos. 3) turns the rotor (1) into the midposition (Pos. 3) and centres it there and that the second winding (I₂, II₂) is designed such that it is effective when there is renewed excitation of the respective drive system (I, II) and rotates the rotor (I) at least into the vicinity of its second end position (Pos. 2).

2. A device according to claim 1, **characterised in that** the end position (Pos. 1 and 2) are determined by stops (2 and 3), in which the rotor (1) is kept by attraction moments (Fig. 4 and 6a).

3. A device according to claim 1, **characterised in that** the end positions are determined in each case by magnetic centring elements (Fig. 5).

4. A device according to claim 3, **characterised in that** stops (2, 3) are positioned (Fig. 5) behind the end positions (Pos. 1 and 2) given due to magnetic centring.

5. A device according to any one of claims 1 to 4, **characterised in that** the possible positions are provided at 0°, 45° and 90°.

6. A device according to any one of claims 1 to 5, **characterised in that** the rotary switch is a hollow waveguide switch or a coaxial switch.

## Revendications

1. Dispositif pour régler le rotor (1) d'un commutateur rotatif à trois positions possibles, à savoir deux positions extrêmes (positions 1 et 2) et une position médiane (position 3), dans lequel, premièrement, des systèmes d'entraînement, présentant des enroulements (I, II) disposés sur un stator, sont commandés en vue de ce réglage, chaque système d'entraînement comportant deux enroulements (I₁, I₂ ou II₁, II₂) branchés en série, dont un premier enroulement (I₁, II₁) tourne le rotor, à la commande du système d'entraînement concerné, à partir d'une position extrême instantanée (position 1 ou position 2) à une position auxiliaire (Pos. 1′) coordonnée à la position médiane (position 3), deuxièmement, une allure de couple d'arrêt magnétique (4, 4′) agit à la position auxiliaire (Pos. 1′) pour, après l'arrêt du système d'entraînement concerné (I, II), centrer le rotor (1) à la position médiane (Pos. 3) et, troisièmement, un deuxième enroulement (I₂, II₂) du système, à la commande du système d'entraînement concerné, amène le rotor (1) à l'autre position extrême (Pos. 2 ou Pos. 1), caractérisé en ce que chaque système d'entraînement (I, II) peut être commandé à travers seulement une paire de lignes (I, II), que la position auxiliaire (Pos. 1′) est située plus près de la première position extrême (Pos. 1) que de la position médiane (Pos. 3), que l'allure du couple d'arrêt (4, 4′) est conformée, par l'utilisation d'un aimant permanent supplémentaire (11) sur le stator, de manière qu'à partir de cette position auxiliaire (Pos. 1′), après l'arrêt du système d'entraînement (I, II) concerné, un couple agissant en direction de la position médiane (Pos. 3), tourne le rotor (1) à la position médiane (Pos. 3) et le centre à celle-ci, et que le deuxième enroulement (I₂, II₂) est conçu pour entrer en action lors d'une nouvelle commande du système d'entraînement (I, II) concerné et tourner le rotor (1) au moins à proximité de sa deuxième position extrême (Pos. 2).

2. Dispositif selon la revendication 1, caractérisé en ce que des butées (2 et 3) déterminent les positions extrêmes (Pos. 1 et 2), auxquelles le rotor (1) est maintenu par des couples d'attraction (figures 4 et 6a).

3. Dispositif selon la revendication 1, caractérisé en ce que les positions extrêmes sont déterminées chacune par des centrages magnétiques (Fig. 5).

4. Dispositif selon la revendication 3, caractérisé en ce que les positions extrêmes (Pos. 1 et 2), déterminées par un centrage magnétique, sont suivies de butées (2, 3) (Fig. 5).

5. Dispositif selon une des revendications 1 à 4, caractérisé en ce que les positions possibles sont prévues à 0°, 45° et 90°.

6. Dispositif selon une des revendications 1 à 5, caractérisé en ce que le commutateur rotatif est un commutateur pour guides d'ondes ou un commutateur coaxial.
